# EUROPÄISCHE PATENTANMELDUNG

(11) **EP 0 303 839 A1**
(43) Veröffentlichungstag der Anmeldung: **22.02.1989**
(21) Anmeldenummer: 88111638.8
(22) Anmeldetag: 20.07.1988
(51) Int. Cl.: F17C 13/08

(54) **Fuss für Druckgasbehälter aus hochlegierten Chrom-Nickelstählen**

(30) Priorität: 17.08.1987 DE 8711147 U
(71) Anmelder: MESSER GRIESHEIM GMBH, D-60314 Frankfurt (DE)
(72) Erfinder: Gladbach, Karl-Heinz, D-5020 Frechen 5 (DE); Kesten, Martin, Dr., D-5064 Rösrath 1 (DE)

(57) **Zusammenfassung**

Druckgasbehälter aus hochlegierten Chrom-Nickelstählen für die Speicherung ultrareiner Gase werden zur Verbesserung der Fertigkeitseigenschaften kryoverformt. Der zur Bildung des Flaschenfußes üblicherweise an den aus einem zylindrischen Rohr (1) und angeschweißten Boden (2) bestehenden unteren Teil des Druckgasbehälters angeschweißte Fußring behindert die Kryoverformung. Ein Anschweißen nach der Kryoverformung würde die Festigkeitssteigerung wieder rückgängig machen. Daher wird am unteren Teil des Druckgasbehälters ein lösbares Fußteil (4) angebracht. Das Fußteil besteht vorzugsweise aus stoßfestem Kunststoff und wird über einen am Boden angeschweißten Gewindezapfen (3) angeschraubt.

## Beschreibung

Die Erfindung betrifft einen Fuß für Druckgasbehälter aus hochlegierten Chrom-Nickelstählen nach dem Oberbegriff des Anspruches 1.

Druckgasbehälter für die Speicherung und Verteilung von ultrareinen Gasen werden aus rostfreien, hochlegierten Chrom-Nickelstählen hergestellt. In der Regel handelt es sich hierbei um Druckgasflaschen mit einem Inhalt zwischen 5 und 50 Litern, die als Schweißkonstruktion aus einem nahtlosen oder längsnahtgeschweißten zylindrischen Rohr hergestellt werden. Dieses Rohr wird durch zwei angeschweißte Böden verschlossen. Da Chrom-Nickelstähle nur eine sehr geringe Festigkeit besitzen, müssen Druckgasbehälter, die daraus gefertigt werden, kryoverformt werden.

Dabei wird der vorgefertigte Behälter auf sehr tiefe Temperaturen angekühlt und durch Innendruck plastisch verformt, bis das Behältermaterial die für den späteren Betriebseinsatz erforderliche Festigkeit erreicht hat.

Zweckmäßigerweise wird der Flaschenboden als Klöpper-oder Korbbogenboden ausgeführt. In dieser Form ist der Boden gut verformbar, so daß sich die Kryoverformung leicht durchführen läßt. Er stellt nämlich eine verhältnismäßig geringe Fließbehinderung für den anschließenden zylindrischen Behälterteil dar und geht dabei in die Halbkugelform über. Schwierigkeiten bereitet hier lediglich der Flaschenfuß, wenn er auf konventionelle Art durch Anschweißen eines Fußringes an den unteren Teil des Druckgasbehälters gebildet wird. Die Möglichkeit, den Fußring nach Durchführung der Kryoverformung anzuschweißen, muß außer Betracht bleiben, da eine nachträgliche Wärmebehandlung die durch Kryoverformung hervorgerufene Festigkeitssteigerung wieder rückgängig machen würde. Alle für die Herstellung des Druckgasbehälters erforderlichen Schweißarbeiten müssen daher vor der Kryoverformung durchgeführt sein.

Der Erfindung liegt daher die Aufgabe zugrunde, einen Fuß für Druckgasbehälter aus hochlegierten Chrom-Nickelstählen zu schaffen, welcher einerseits die Durchführung der Kryoverformung nicht behindert, andererseits Schweißarbeiten am Druckgasbehälter nach Durchführung der Kryoverformung unnötig macht.

Ausgehend von dem im Oberbegriff des Anspruches 1 berücksichtigten Stand der Technik ist diese Aufgabe erfindungsgemäß gelöst mit den im kennzeichnenden Teil des Anspruches 1 angegebenen Merkmalen.

Vorteilhafte Weiterbildungen der Erfindung sind in den Unteransprüchen angegeben.

Das gemäß der Erfindung am unteren Teil des Druckgasbehälters lösbar angebrachte Fußteil ermöglicht es, daß sich der Behälterboden bei der Kryoverformung frei und gleichmäßig verformen kann. Die zur Befestigung des Fußteils erforderlichen Schweißarbeiten können vor der Kryoverformung durchgeführt werden. Es handelt sich hierbei lediglich um das Anschweißen von vorzugsweise einem Gewindezapfen. Diese nahezu punktförmige Schweißung am Behälterboden behindert die Kryoverformung des Bodens in keiner Weise.

Die Zeichnung veranschaulicht ein Ausführungsbeispiel der Erfindung im Längsschnitt.

Dargestellt ist der untere Teil eines Druckgasbehälters aus einem hochlegierten Chrom-Nickelstahl, bestehend aus einem zylindrischen Rohr 1 und einem an dieses angeschweißten Boden 2. Erfindungsgemäß ist in der Mitte des Bodens 2 ein Gewindezapfen 3 angeschweißt. Die Kryoverformung wird mit angeschweißtem Gewindezapfen 3 durchgeführt. Hierbei nimmt der Boden 2 seine endgültige Form an. Zur Bildung des Flaschenfußes wird nach der Kryoverformung mittels einer Mutter 5 und eines Sicherungsringes 6 ein Fußteil 4 angeschraubt, welcher in der Mitte eine Bohrung für den Gewindezapfen 3 besitzt. Bei größeren Druckgasbehältern können auch mehrere Gewindezapfen 3 vorgesehen werden. Der Fußteil 4 besteht vorzugsweise aus stoßfestem Kunststoff, wodurch das Flaschengewicht verringert und die Geräuschentwicklung beim Verladen und beim Transport der Druckgasbehälter vermindert wird.

## Patentansprüche

1. Fuß für Druckgasbehälter aus hochlegierten Chrom-Nickelstählen, bestehend aus einem Fußteil (4), welches an dem aus einem zylindrischen Rohr (1) und angeschweißten Boden (2) bestehenden unteren Teil des Druckgasbehälters angebracht ist,
dadurch gekennzeichnet,
daß das Fußteil lösbar angebracht ist.

2. Fuß nach Anspruch 1,
dadurch gekennzeichnet,
daß das Fußteil über zumindest einen am Boden angeschweißten Gewindezapfen angeschraubt ist.

3. Fuß nach Anspruch 2,
dadurch gekennzeichnet,
daß das Fußteil über einen am Boden angeschweißten Gewindezapfen (3) angeschraubt ist.

4. Fuß nach einem der Ansprüche 1-3,
dadurch gekennzeichnet,
daß das Fußteil aus stoßfestem Kunststoff besteht.
